# EUROPÄISCHE PATENTSCHRIFT

(11) **EP 3 573 503 B1**
(45) Veröffentlichungstag und Bekanntmachung des Hinweises auf die Patenterteilung: **15.12.2021**
(21) Anmeldenummer: 18742908.9
(22) Anmeldetag: 28.06.2018
(51) Int. Cl.: A47H 1/13, E06B 9/50, E06B 9/42

(54) **WICKELVORRICHTUNG FÜR ROLLOS**
WINDING DEVICE FOR ROLLER BLINDS
DISPOSITIF D'ENROULEMENT DESTINÉ À DES STORES

(30) Priorität: 28.06.2017 DE 102017114406
(43) Veröffentlichungstag der Anmeldung: 04.12.2019
(73) Patentinhaber: Feder, Emil, 34119 Kassel (DE); Castro Ortiz, Martha Lucia, Bogota 110231 (CO)
(72) Erfinder: Feder, Emil, 34119 Kassel (DE); Castro Ortiz, Martha Lucia, Bogota 110231 (CO)
(74) Vertreter: Sprenger, Gerrit Lars Eike
(86) Internationale Anmeldenummer: PCT/DE2018/100596
(87) Internationale Veröffentlichungsnummer: WO 2019/001643

(56) Entgegenhaltungen:
- WO-A1-2015/012624
- DE-A1- 2 754 521
- DE-C- 714 166
- US-A- 4 846 241

## Beschreibung

Die Erfindung betrifft eine Wickelvorrichtung für Rollos nach dem Oberbegriff des Patentanspruchs 1. Solche Wickelvorrichtungen sind in der Regel mittels Montageelementen - nachstehend als Wandhalter bezeichnet - an einer Tür, einem Fenster, einem Tür- oder Fensterrahmen oder einer Wand durch Schrauben, Kleben, Klemmen usw. gehalten.

Derartige Wickelvorrichtungen für Rollos sind in vielfältiger Weise bekannt und weisen eine einen auf- und abwickelbaren Behang tragende Wickelrolle auf. Die Wickelrolle ist dabei zwischen einer linken Wickelrollenhalterung und einer rechten Wickelrollenhalterung verdrehfest an diesen Wickelrollenhalterungen angeordnet, wobei die Wickelrollenhalterungen Mittel, z.B. Zapfen, Lagerarme aufweisen, die drehbar - direkt bzw. unmittelbar - in Wandhalterungen gehalten sind. Dabei ist an einer der Wickelrollenhalterungen ein Antriebsmittel verdrehfest mit dieser angeordnet, welches mittels eines Aktuators antreibbar ist. Hierdurch ist es möglich, dass die Wickelrolle mittels des einen Aktuators in Rotation versetzt und der Behang auf der Wickelrolle auf- und abgerollt werden kann. Häufig sind derartige Wickelvorrichtungen als Rollos mit einem Kettenradgetriebe ausgebildet, mit dessen Hilfe der Behang auf- und abrollbar ist.

Im Rahmen dieser Erfindung soll unter einer Wandhalterung nicht nur eine Halterung zum Befestigen - beispielsweise durch Schrauben, Kleben oder Klemmen - an einer Wand, sondern auch solche zum direkten Befestigen an Fenstern, Türen, Tür- und Fensterrahmen verstanden werden, sodass in diesen Fällen der Rahmen des Fensters beziehungsweise der Tür als Wand im Sinne der vorliegenden Erfindung zu verstehen ist. Der Terminus Wandhalterung wird durchgehend nur der Einfachheit halber verwendet und soll keinerlei Einschränkung in Bezug auf Wände an sich oder deren Befestigungen darstellen.

Grundsätzlich ist dabei zu berücksichtigen, dass derartige Wandhalterungen in der Regel als Wand- bzw. Deckenwinkel ausgebildet sind, mit denen ein direktes Befestigen der Vorrichtungen an Wänden bzw. Decken und auch Tür- oder Fensterrahmen ermöglicht ist.

Derartige Wickelvorrichtungen können dabei sowohl als Verdunklungsvorrichtung als auch als Insektenschutzvorrichtung ausgebildet sein. Bei einer Verdunklungsvorrichtung ist der Behang dann lichtundurchlässig ausgebildet, während bei der Insektenschutzvorrichtung der Behang als feinmaschiges Netz ausgebildet sein kann, welches licht- und luftdurchlässig ist, aber keinen Durchschlupf von Insekten zulässt.

Bei derartigen Wickelvorrichtungen für Rollos besteht aber das Problem, dass die Wickelrolle in der Regel in einem festen Abstand zum Fenster, zur Tür beziehungsweise zur Wand, in welcher das abzudeckende Fenster beziehungsweise eine entsprechende Tür eingebaut ist, angeordnet beziehungsweise fixiert ist.

Der Abstand zwischen dem Behang der Wickeleinrichtung und dem Fenster, der Tür beziehungsweise der Wand ist daher dann am geringsten, wenn der Behang vollständig auf der Wickelrolle aufgewickelt ist und das Fenster beziehungsweise die Tür dann gerade nicht abgedeckt ist.

Wird der Behang nun von der Wickelrolle abgewickelt, um das Fenster beziehungsweise die Tür abzudecken, so vergrößert sich der Spalt zwischen Fenster, Tür beziehungsweise Wand und Behang durch das Verringern des Durchmessers, sodass bei vollständig mit derartigen Wickelvorrichtungen abgedeckten Fenstern dieser Spalt genau dann am größten ist, wenn dies am wenigsten gewünscht ist. Hierdurch erfolgt durch diesen Spalt der größte Lichteinfall beziehungsweise Freiraum genau dann, wenn eigentlich eine vollständige Abdeckung des Fensters beziehungsweise der Tür gewünscht ist. Dies gilt sowohl bei der Verwendung der Wickelvorrichtung als Verdunklungsvorrichtung als auch als Insektenschutzvorrichtung.

Im Stand der Technik wurde dieses Problem schon öfters thematisiert, wobei allerdings keine zufriedenstellende Lösung angeboten wird, da die mögliche Verringerung oder Vermeidung eines derartigen Spaltes und damit verbunden des Lichteinfalls beziehungsweise Freiraums mit anderen, für den Verbraucher nicht hinnehmbaren Nachteilen verbunden ist.

So wurde bereits in der DE 714 166 A vorgeschlagen, die Wickelrolle in einem winkligen, nach oben offenen und gegen das Fenster schräg nach unten abfallenden Lagerschlitz der dortigen Wandhalterung zu lagern. Zwar wird hierbei erreicht, dass beim Ab- und Aufrollen des Behangs von der Wickelrolle im Wesentlichen kein Spalt vorliegt. Allerdings muss dabei in Kauf genommen werden, dass der Behang beim Auf- beziehungsweise Abrollen andauernd an dem Fenster beziehungsweise an der Wand reibt und somit auf Dauer sowohl das Fenster beziehungsweise die Wand als auch der Behang selbst beschädigt beziehungsweise in Mitleidenschaft gezogen werden. Hierdurch können nicht nur sichtbare Beschädigungen an Fenster beziehungsweise Wand und Behang auftreten. Vielmehr kann es dadurch auch zu Fehlfunktionen der Verdunklungsvorrichtung beim Auf- und Abrollen des Behangs auf der Wickelrolle kommen, die schlimmstenfalls auch dazu führen können, dass die Verdunklungsvorrichtung nicht mehr bedient werden kann und somit ausgetauscht werden muss. Einen ähnlichen Rollvorhang mit den gleichen Problemen zeigt die DE 27 54 521 A1.

Aus der DE 20 2008 010 876 U1 ist eine weitere Verdunklungsvorrichtung gezeigt, mit der sich die eingangs beschriebenen Spalten vermeiden lassen. Hierzu ist dort vorgesehen, dass an der Unterseite der Verdunklungsvorrichtung eine Führungsstange für den Behang angeordnet ist, welche sich nahe der Oberfläche der Tür, des Fensters, des Tür- oder Fensterrahmens oder der Wand befindet. Beim Auf- und Abrollen des Behangs wird dieser dabei über diese Führungsstange geführt, wobei ein Spalt, durch den Licht einfallen kann, vermieden werden soll. Allerdings treten auch bei dieser Verdunklungseinrichtung die zuvor bereits genannten Probleme hinsichtlich möglicher Beschädigungen auf, die ebenfalls auch hier zu Fehlfunktionen führen können, die im Extremfall einen Austausch der Verdunklungsvorrichtung erforderlich machen.

Weiterhin ist es bekannt, um Lichteinfall zu verhindern, den Behang mittels an der Wand angeordneter U-Profile zu führen um die Spaltbildung zu verhindern. Allerdings treten auch dabei Reibungen auf, die den Behang beschädigen können. Zudem wird bei Verwendung derartiger U-Profile nicht verhindert, dass Lichteinfall oberhalb der U-Profile stattfindet, weil der dortige Spalt durch die U-Profile nicht vollständig geschlossen werden kann. Vielmehr verbleibt auch hierbei zwischen der Wickelrolle und der Wand ein Spalt, durch den ein Lichteinfall stattfindet.

Es ist daher Aufgabe der Erfindung, eine Wickelvorrichtung für Rollos nach dem Oberbegriff des Patentanspruchs 1 zur Verfügung zu stellen, die ein effektives und vollständiges Verdunkeln der Tür oder des Fensters ermöglicht, ohne dass Beschädigungen an der Vorrichtung selbst bzw. dem Behang oder der Tür, des Fensters, des Tür- oder Fensterrahmens oder der Wand auftreten können, wobei eine einfache und sichere Funktion durch wenige Bedienelemente gegeben ist.

Gelöst wird diese Aufgabe durch eine Wickelvorrichtung mit allen Merkmalen des Patentanspruchs 1. Vorteilhafte Ausgestaltungen der Erfindung finden sich in den Unteransprüchen.

Die erfindungsgemäße Wickelvorrichtung für Rollos weist dabei eine einen auf- und abwickelbaren Behang tragende Wickelrolle auf. Die Wickelrolle ist zwischen einer linken Wickelrollenhalterung und einer rechten Wickelrollenhalterung verdrehfest an diesen Wickelrollenhalterungen angeordnet. Dabei ist an einer der Wickelrollenhalterungen ein Antriebsmittel verdrehfest angeordnet, welches mittels eines Aktuators antreibbar ist. Somit kann die Wickelrolle mittels des Aktuators in Rotation versetzt und der Behang auf der Wickelrolle auf- und abgerollt werden

Erfindungsgemäß sind die Wickelrollenhalterungen aber nicht durch Zapfen, Lagerarme o.ä. unmittelbar in den Wandhalterungen direkt gelagert, sondern es sind zwischen den Wickelrollenhalterungen und Wandhalterungen auf Zwischenelementen Verfahreinrichtungen angeordnet, die die Wickelrollenhalterungen aufnehmen und die mittels eines Aktuators die Wickelrolle samt Wickelrollenhalterungen und Behang aktiv von einer Wickel-/Rotationsposition, , in welcher bei montierter Wickelvorrichtung zwischen dem Behang (2) und einer Wand, einer Tür, einem Tür-oder Fensterrahmen ein Spalt gebildet ist, und wobei bei montierter Wickelvorrichtung zwischen dem Behang und einer Wand, einer Tür, einem Tür- oder Fensterrahmen ein Spalt gebildet ist, in eine Wirk- bzw. Halteposition und zurück überführen, wobei die Wickelrollenhalterungen drehbar in bzw. auf den Verfahreinrichtungen gehalten sind und der Behang in der Rotationsposition in einer ersten Stufe ab- und aufrollbar ist sowie von der Wand, der Tür, dem Tür- oder Fensterrahmen entfernt ist, während in der Wirk- bzw. Halteposition der Behang abgerollt ist, wobei bei montierter Wickelvorrichtung in der Wirk- bzw. Halteposition die Wickelrolle samt Behang an der Wand, der Tür, dem Tür- oder Fensterrahmen anliegt und der Spalt geschlossen ist beziehungsweise bei der Überführung der Wickelrolle samt Wickelrollenhalterungen und Behang in einer zweiten Stufe geschlossen wird.

Durch die Erfindung ist es somit ermöglicht, dass der Behang der Wickelvorrichtung für Rollos zum Abdecken einer Tür oder eines Fensters mittels des Aktuators zunächst soweit abgerollt werden kann, bis der Behang die Tür oder das Fenster vollständig abdeckt, wobei aber immer zwischen der Tür, dem Fenster, dem Tür- oder Fensterrahmen beziehungsweise der Wand und dem Behang der die vollständige Abdeckung verhindernde Spalt auftritt oder besteht. Wird allerdings dann der Aktuator der erfindungsgemäßen Wickelvorrichtung weiter betätigt, wird dieser Spalt geschlossen, indem mittels der Verfahreinrichtungen zwischen den Wickelrollenhalterungen und den Zwischenelementen die gesamte Wickelrolle samt Behang und Wickelrollenhalterungen in Richtung der Tür oder des Fensters verfahren wird, bis der Behang anliegt und dieser Spalt geschlossen ist. Insofern ist dann ein vollständiges und effektives Abdecken ohne Ausbildung eines Spaltes ermöglicht, bei dem auch keine zusätzlichen Elemente zum Minimieren beziehungsweise Schließen des Spaltes erforderlich sind.

Der gesamte Betätigungsmechanismus erfolgt also mittels eines Aktuators zweistufig, wobei in der ersten Stufe das Abdecken des Fensters beziehungsweise der Tür ganz oder teilweise erfolgt, während in der zweiten Stufe der Spalt geschlossen wird. Dadurch, dass beim Abrollen des Behangs dieser frei ohne Kontaktierung anderer Elemente abrollt, kann weder der Behang selbst noch ein anderes Element durch dieses Abrollen beschädigt werden. Infolge dessen kann auch keine Beschädigung der Wickelvorrichtung durch das Abrollen auftreten, die einen Austausch der Wickelvorrichtung zur Folge hätte.

Genauso wie das Abdecken zweistufig erfolgt, ist auch die Aufhebung der Abdeckung in zwei Stufen ausgebildet. Zum Aufheben der Abdeckung wird dabei in einem ersten Schritt z.B. der Aktuator zum Aufwickeln des Behangs auf der Wickelrolle betätigt. Bevor allerdings das Aufwickeln des Behangs auf der Wickelrolle beginnt, wird zuerst der Spalt wieder geöffnet, indem mittels der Verfahreinrichtungen zwischen den Wickelrollenhalterungen und den Wandhalterungen die gesamte Wickelrolle samt Behang und Wickelrollenhalterungen in Richtung von der Tür oder des Fensters weg verfahren wird. Bei weiterem Betätigen des Aktuators wird der Behang nun auf der Wickelrolle aufgewickelt, ohne dabei andere Elemente zu kontaktieren.

Durch die Erfindung ist somit eine Wickelvorrichtung gegeben, die ein sicheres Abdecken von Fenstern und Türen ermöglicht, ohne dass der Behang dabei beim Auf- oder Abrollen andere Elemente kontaktiert, wodurch Beschädigungen des Behangs und anderer Elemente und darauf zurückzuführende Fehlfunktionen der Wickelvorrichtung wirkungsvoll vermieden werden. Zudem ist durch die Erfindung auch ein multifunktionaler Aktuator gegeben, der sowohl das Auf-und Abrollen des Behangs auf der Wickelrolle als auch das Schließen und Öffnen des Spaltes zwischen Behang und der Tür, dem Fenster, dem Tür- oder Fensterrahmen beziehungsweise der Wand ermöglicht.

Allerdings kann es sein, dass durch Unebenheiten in der Wand beziehungsweise der Anlagefläche des Behangs noch ein restlicher Spalt und somit Licht- und/oder Lufteintritt besteht. Daher kann es in einer vorteilhaften Ausgestaltung der Erfindung vorgesehen sein, den Behang an seinen seitlichen Endbereichen mit einer Struktur zu versehen, die mit einer an der Wand beziehungsweise der Anlagefläche angeordneten Gegenstruktur zusammenwirkt und den restlichen Spalt schließt. Derartige Strukturen und Gegenstrukturen können beispielsweise Klettverbindungen mit einer Haken- und einer Schlaufenstruktur sein.

Nach einem weiteren Gedanken der Erfindung wird jedoch - um Aufdickungen des Behangs zu vermeiden - die zusammenwirkende Struktur behangseitig seitlich an diesem durch geeignete Maßnahmen z.B. Verschmelzen bzw. Verkleben der Ränder angebracht, sodass eine glatte Ebene gegeben ist.

Allerdings ist es auch denkbar dafür elektrostatisch bzw. elektromagnetisch zusammenwirkende Strukturen und Gegenstrukturen zu verwenden, wobei eine davon elektrostatisch aufgeladen bzw. elektrisch aktiviert wird und dadurch eine Anziehung zwischen Strukturen und Gegenstrukturen auftritt, die dazu führt, dass der Spalt geschlossen wird.

Grundsätzlich sind dabei unter den Aktuatoren erfindungsgemäß sowohl manuell, als auch motorisch, insbesondere elektromotorisch angetriebene Aktuatoren beziehungsweise Antriebe dafür zu verstehen.

Nach vorteilhaften Ausgestaltungen der Erfindung können die Wandhalterungen zusammen mit den Zwischenelementen sowohl einstückig als auch mehrstückig ausgebildet sein.

Dabei kann vorgesehen sein, dass die Verfahreinrichtungen die Wickelrolle durch Rollen, Gleiten, Pendeln oder Wippen in die jeweilige Position bewegen.

Nach einer vorteilhaften Ausgestaltung der Erfindung sind die beiden Verfahreinrichtungen mittels eines Drehmomentübertragungselementes verdrehfest miteinander verbunden. Hierdurch ist gewährleistet, dass die durch den Aktuator auf die eine Verfahreinrichtung aufgebrachte Bewegung auch auf die andere Verfahreinrichtung übertragen wird. Vorteilhafterweise ist dieses Drehmomentübertragungselement dabei als Stab oder als Rohr, vorzugsweise als Vierkantrohr, ausgebildet und vorzugsweise durch die als Hohlrolle ausgebildete Wickelrolle und die als Hohlzapfen ausgebildeten Wickelrollenhalterungen geführt ist. Die Hohlzapfen tragen dabei die Wickelrolle und wirken als Nabe, welche auf als Achse ausgebildeten Übertragungsmitteln der Verfahreinrichtungen drehbar gehalten sind. Dabei kann die Wickelrolle mit einer Federspannung beaufschlagt sein oder werden, wobei eine entsprechende Feder vorzugsweise zwischen dem Drehmomentübertragungselement und der Wickelrolle angeordnet ist wobei die Feder einerseits an dem Drehmomentübertragungselement und andererseits an der Wickelrolle befestigt ist.

Alternativ ist es natürlich auch möglich ein derartiges Drehmomentübertragungselement außerhalb der Wickelrolle parallel zu dieser auszubilden und nicht durch diese zu führen. Dabei kann beispielsweise die Wickelrolle mittels einer Wippe, die in den Zwischenelementen gelagert ist, von einer Rotationsposition in eine Halteposition überführt werden. Dabei kann der Behang der Wickelvorrichtung auch durch einen bekannten Mittelzug betätigt werden, Während die Wippe durch einen eigenen Aktuator betätigt wird.

Eine weitere Ausgestaltung des Drehmomentübertragungselementes wird für die Verwendung von elektromotorischen Antrieben vorgeschlagen. Hierbei wird das Drehmomentübertragungselement durch die Wickelrolle gebildet, wobei es dabei auch einen elektromotorischen Antrieb, beispielsweise einen entsprechenden Rohrmotor durchquert. Durch geeignete Steuerungsmaßnahmen wird nach dem Erreichen der gewünschten Halteposition mittels entsprechender Aktuatoren das Drehmomentübertragungselement aktiviert und führt die gewünschte Bewegung aus, die zum Schließen des Spaltes führt. Dabei können auch Teile des elektromotorischen Antriebs als Drehmomentübertragungselement verwendet werden.

Nach einem weiteren Gedanken der Erfindung weisen die beiden Verfahreinrichtungen Übertragungsmittel auf, welche
a) an ihrem einen Ende einen Zapfen aufweisen, welcher die Verfahreinrichtungen mit dem Drehmomentübertragungselement verdrehfest verbindet,
b) in ihrem Mittelbereich Aufnahmen für die Wickelrollenhalterungen aufweisen, auf welchen die Wickelrollenhalterungen drehbar gelagert sind und
c) an ihrem anderen Ende Elemente zur Realisierung der Überführung der Wickelrolle samt Wickelrollenhalterungen und Behang von einer Rotationsposition in eine Verdunklungsposition aufweist, die mit Gegenelementen, welche an den Zwischenelementen angeordnet sind, zusammenwirken.

Durch diese Ausgestaltung der Erfindung ist sichergestellt, dass die Wickelrolle in einfacher Weise auf dem Übertragungsmittel der Verfahreinrichtungen drehbar zum Auf- und Abrollen des Behangs gehalten ist, während gleichzeitig die beiden Übertragungsmittel über das Drehmomentübertragungsmittel drehfest miteinander verbunden sind. Gleichzeitig sind an den Übertragungselementen auch Elemente angebracht, die im Zusammenspiel mit entsprechenden Gegenelementen der Wandhalterungen ein Verfahren der Wickelrolle innerhalb der Wandhalterungen ermöglichen.

Vorteilhafterweise wirkt das Antriebsmittel mit einem auf dem Übertragungsmittel angeordneten Sperrelement derart zusammen, dass ein auf dem Aktuator beziehungsweise Betätigungselement angeordnetes Arretierungselement bei Erreichen des Sperrelementes die Rotation der Wickelrolle blockiert und bei weiterer Betätigung des Aktuators die Überführung der Wickelrolle samt Wickelrollenhalterungen und Behang von einer Rotationsposition in eine Verdunklungsposition mittels der Verfahreinrichtungen bewirkt. Hierdurch ist in einfacher Art und Weise die Multifunktionalität des Aktuators realisiert, sodass es ausreichend ist, zum Betätigen des Auf- und Abrollens des Behangs sowie zum Verfahren der Verfahreinrichtungen erfindungsgemäß nur einen Aktuator einzusetzen.

Dabei hat es sich in vorteilhafter Weise bewährt, dass das Antriebsmittel als Kugelrad beziehungsweise Kugelzahnrad und der Aktuator als Kugelkette ausgebildet ist, wobei das Sperrelement als Abdeckung für das Kugelrad ausgebildet ist, welche eine Durchlassöffnung für die Kugeln der Kugelkette aufweist und wobei das Arretierungsmittel als zweischaliges zusammenclipsbares Kugelelement ausgebildet ist, welche auf einer Kugel der Kugelkette anordenbar ist und einen Durchmesser aufweist, der größer ist als die Durchlassöffnung der Abdeckung. Durch diese Ausgestaltung der Erfindung ist ermöglicht, dass die bei Wickelvorrichtungen bewährten Kugelradgetriebe eingesetzt werden können, um die Multifunktionalität des Aktuators ohne eine vollständige Entwicklung eines neuen Antriebssystems unter Ausnutzung synergetischer Effekte sicherzustellen.

Nach einer besonders vorteilhaften Ausgestaltung der Erfindung weist die Abdeckung einen federnden Schenkel und ein zum Zwischenelement weisenden Vorsprung auf, welcher in einen Gegenvorsprung des Zwischenelements derart eingreift, sodass beim Auf- und Abrollen des Behangs mittels des Aktuators eine Betätigung der Verfahreinrichtungen unterbunden beziehungsweise blockiert ist, während das auf der Kugelkette angeordnete zweischalige Kugelelement bei Erreichen der Durchlassöffnung für die Kugeln der Kugelkette und weiterem Betätigen der Kugelkette diese Unterbindung beziehungsweise Blockade einer Betätigung der Verfahreinrichtungen aufhebt, da der federbelastete Schenkel beansprucht wird und dabei der Vorsprung außer Eingriff mit dem Gegenvorsprung gelangt. Hierdurch ist gewährleistet, dass die Verfahreinrichtungen nicht dann Verfahren werden, wenn der Behang auf- oder abgerollt werden soll. Erst wenn der Vorsprung und der Gegenvorsprung außer Eingriff sind, ist es möglich die Verfahreinrichtungen mittels der Kugelkette zu betätigen. In gleicher Weise ist eine Betätigung des Kugelrades auch nur dann möglich, wenn sich der Vorsprung und der Gegenvorsprung in Eingriff befinden.

Dabei ist in einer Ausgestaltung der Erfindung vorgesehen, dass die Verfahreinrichtungen als Pendelarme ausgebildete Elemente aufweisen und Aufnahmen für Gegenelemente der Zwischenelemente aufweisen, auf denen sie zwischen einem ersten Anschlag und einem zweiten Anschlag der Zwischenelemente verschwenkbar gelagert sind. Vorzugsweise sind die Aufnahmen der Pendelarme dabei als Bolzenaufnahmen und die Gegenelemente als Bolzen ausgebildet. Dabei ist auf den, den Bolzenaufnahmen gegenüberliegenden Enden der Pendelarme eine Aufnahme vorgesehen, mit welcher die Pendelarme verdrehfest an den Übertragungsmitteln angeordnet sind. Durch diese Ausgestaltung der Erfindung kann der Behang auf der Wickelrolle auf- und abgewickelt werden, solange die Pendelarme an dem jeweiligen ersten Anschlag angelehnt sind. Beim Verfahren der Verfahreinrichtung werden die Pendelarme soweit verschwenkt, bis sich der Behang an der Tür, dem Fenster, dem Tür- oder Fensterrahmen beziehungsweise der Wand oder die Pendelarme an dem jeweiligen zweiten Anschlag anlehnen und eine weitere Wickelbewegung verhindert wird.

In einer Alternativen ist es allerdings auch möglich, dass die Elemente als Zahnräder oder Teilkreis eines Zahnrades ausgebildet sind und mit als Zahnstangen ausgebildeten Gegenelementen der Zwischenelemente zusammenwirken, auf denen sie zwischen zwei Endpositionen verfahrbar sind.

Nach einem weiteren vorteilhaften Gedanken der Erfindung ist das zweischalige Kugelelement aus zwei identischen Schalen gebildet. Hierdurch ist es ermöglicht, dass zur Herstellung des zweischaligen Kugelelements keine unterschiedlichen Teile verwendet werden müssen, was die Herstellung- und Werkzeugkosten und somit auch den logistischen Aufwand minimiert. Dabei hat es sich bewährt, die identischen Schalen des Kugelelementes als Halbkugeln auszubilden, welche jeweils mit einem Schlitz versehen sind. der sich bis über die Mitte der Halbkugeln erstreckt und welche dem Schlitz gegenüberliegend ein Kugelsegment aufweisen, wobei die Schlitze und Kugelsegmente derart zusammenwirken, dass im zusammen geclipsten Zustand der identischen Schalen eine Kugel der Kugelkette in dem Kugelelement aufgenommen ist, wobei die die Kugeln der Kugelkette verbindende Schnur in das und aus dem Kugelelement geführt ist. Hierbei können die beiden Halbkugeln längs oder quer zur Seilrichtung getrennt sein.

Alternativ ist es natürlich auch möglich Halbkugeln zu verwenden, die nicht geschlitzt sind und nur Öffnungen für das Seil der Kugelkette aufweisen und dabei vorzugsweise längs zum Seil der Kugelkette auf dies aufclipsbar sind.

Weitere Ziele, Vorteile, Merkmale und Anwendungsmöglichkeiten der vorliegenden Erfindung ergeben sich aus der nachfolgenden Beschreibung von Ausführungsbeispielen anhand der Figuren. Dabei bilden alle beschriebenen und/oder bildlich dargestellten Merkmale für sich oder in beliebiger sinnvoller Kombination den Gegenstand der vorliegenden Erfindung, auch unabhängig von ihrer Zusammenfassung in den Ansprüchen oder deren Rückbeziehung.

Es zeigen:
- Figur 1:: ein erstes Ausführungsbeispiel einer erfindungsgemäßen Wickelvorrichtung für Rollos in einer perspektivischen Darstellung,
- Figur 2:: die Wickelvorrichtung für Rollos der Figur 1 in einer anderen perspektivischen Darstellung,
- Figur 3:: die Wickelvorrichtung für Rollos der Figur 1 in einer Explosionsdarstellung,
- Figur 4:: die Wickelvorrichtung für Rollos der Figur 2 in einer Explosionsdarstellung,
- Figur 5:: ein zweites Ausführungsbeispiel einer erfindungsgemäßen Wickelvorrichtung für Rollos in einer perspektivischen Darstellung,
- Figur 6:: die Wickelvorrichtung für Rollos der Figur 5 in einer anderen perspektivischen Darstellung,
- Figur 7:: die Wickelvorrichtung für Rollos der Figur 5 in einer Explosionsdarstellung und
- Figur 8:: die Wickelvorrichtung für Rollos der Figur 6 in einer Explosionsdarstellung.

In den Figuren 1 und 2 ist eine Darstellung eines ersten Ausführungsbeispiels einer erfindungsgemäßen Wickelvorrichtung 1 in unterschiedlichen Perspektiven gezeigt. Dabei ist eine einen Behang 2 tragende Wickelrolle 3 ebenso nur angedeutet, wie verschiedene Wandwinkel WW und Deckenwickel DW, an welchen Zwischenelemente 6 und 7 anordenbar sind, damit die Wickelvorrichtung 1 an einer hier nicht dargestellten Wand, Decke, Tür, beziehungsweise hier nicht dargestelltem Fenster, Fenster- oder Türrahmen befestigbar ist. In diesen Darstellungen ist der erfindungsgemäße Mechanismus nicht in seiner Gänze erkennbar. Allerdings ist erkennbar, dass an den Zwischenelementen 6 und 7 Wickelrollenhalterungen 4 und 5 angeordnet sind, die als Hohlzapfen 16 und 17 ausgebildet sind und auf welchen die als Hohlrohr 15 ausgebildete Wickelrolle 3 verdrehfest gehalten ist. Die Wickelrollenhalterungen 4 und 5 sind dabei drehbar auf Übertragungsmitteln 22 und 23 gelagert, welche über ein als Rohr 13 beziehungsweise Vierkantrohr 14 ausgebildetes Drehmomentübertragungsmittel 12 verdrehfest miteinander verbunden sind.

Weiterhin ist in Figur 2 ein als Pendelarm 34 ausgebildetes Element 24 erkennbar, welches mit einer Bolzenaufnahme 36 verschwenkbar auf einem Bolzen 38 der Zwischenelemente 6 gelagert ist. Ferner ist auch noch ein Anschlag 40 der Zwischenelemente 6 zu erkennen, an welchem der Pendelarm 34 anliegt.

In Figur 1 ist ein als Abdeckung 32 für ein hier nicht sichtbares Kugelrad 30 ausgebildetes Sperrelement 28 erkennbar. Die Abdeckung 32 enthält dabei Durchlassöffnungen 33, durch welche eine Kugelkette 31 als Aktuator 9 für ein als Kugelrad 30 ausgebildetes Antriebselement durchführbar ist. Dabei ist auf der Kugelkette 31 ein Kugelelement 51 angeordnet, welches größer ist als die restlichen Kugeln der Kugelkette 31 und die Durchlassöffnung 33 nicht passieren kann. Die Abdeckung 32 weist dabei einen hier nicht erkennbaren federnden Schenkel 44 auf, an welchem ein Vorsprung 45 angeordnet ist, der mit einem Gegenvorsprung 46 der Zwischenelemente zusammenwirkt.

In den Figuren 3 und 4 sind nun zwei verschiedene Explosionsdarstellungen der Wickelvorrichtung der Figuren 1 und 2 gezeigt, aus welcher die Funktionsweise des Ausführungsbeispiels hervorgeht. Deutlich zu erkennen sind dabei zwei Verfahreinrichtungen 10 und 11, in welchen die Funktion zum Verfahren der auf den als Hohlzapfen 16 und 17 ausgebildeten Wickelrollenhalterungen 4 und 5 drehfest gehaltenen Wickelrolle 3 in Richtung einer Tür oder eines Fensters oder von einer Tür oder eines Fensters weg integriert ist. An der einen Wickelrollenhalterung 5 ist dabei ein Kugelrad 30 drehfest angeordnet, sodass die Wickelrolle 3 über eine mit dem Kugelrad 30 zusammenwirkende Kugelkette 31 zum Auf- und Abwickeln des Behangs 2 gedreht werden kann.

Die beiden Verfahreinrichtungen 10 und 11 weisen dabei Übertragungsmittel 22 und 23 auf, auf deren Mittelbereichen die Wickelrollenhalterungen 4 und 5 drehbar auf entsprechenden Aufnahmen 20 und 21 gelagert sind. Die beiden Übertragungsmittel 22 und 23 sind dabei über Zapfen 18 und 19 und das Vierkantrohr 14 verdrehfest miteinander verbunden. Ferner weisen die Verfahreinrichtungen 10 und 11 Pendelarme 34 und 35 auf, die verdrehfest mit den Übertragungsmitteln 22 und 23 verbunden sind. Die Pendelarme 34, 35 weisen dabei jeweils eine Bolzenaufnahme 36, 37 auf, mit welcher sie verschwenkbar auf einem Bolzen 38, 39 der entsprechenden Zwischenelemente 6, 7 gelagert sind. Ferner ist in den Figuren 3 und 4 noch eine aus dem Stand der Technik bekannte Feder F gezeigt, die aber zu dem erfinderischen Gedanken keinen Beitrag leistet.

Die Funktionsweise dieses Ausführungsbeispiels ist nun folgende: Befindet sich der Behang 2 vollständig aufgewickelt auf der Wickelrolle 3 liegt der Pendelarm 35 der Verfahreinrichtung 11 an dem Anschlag 41 der Zwischenelemente 7 an, während der Pendelarm 34 der Verfahreinrichtung 10 an dem Anschlag 40 der Zwischenelemente 6 anliegt. Wird nun mittels der Kugelkette 31 der Behang 2 durch ein Rotieren der Wickelrolle 3 von dieser abgewickelt, so bildet durch das Verringern des Durchmessers der Wickelrolle 3 sich ein Spalt zwischen dem Behang 2 und der Tür, dem Fenster, dem Tür- oder Fensterrahmen oder der Wand. Durch diesen Spalt ist die Tür beziehungsweise das Fenster nicht vollständig verdunkelt, auch wenn der Behang 2 die Tür beziehungsweise das Fenster vollständig abdeckt. Wird die Kugelkette 31 nun weiter betätigt, dringt das Kugelelement 51 in die Durchlassöffnung 33 der Abdeckung 32 ein und blockiert diese. Beim weiteren Betätigen der Kugelkette 31 und Drehen des Kugelrades 30 hebt dieses mit Hilfe des Kugelelementes 51 den federnden Schenkel 44 an, wodurch nun der Vorsprung 45 der Abdeckung 32 außer Eingriff mit dem Gegenvorsprung 46 der Zwischenelemente 7 gerät und somit die Blockade der Verfahreinrichtungen 10 und 11 aufgehoben wird. Hierdurch ist es nun möglich, dass beim weiteren Betätigen der Kugelkette 31 der Pendelarm 35 der Verfahreinrichtung 11 in Richtung des Anschlages 43 verschwenkt wird. Da die beiden Verfahreinrichtungen 10 und 11 mittels des Vierkantrohres 14 drehfest miteinander verbunden sind, wird auch der Pendelarm 34 der Verfahreinrichtung 10, welcher an dem Anschlag 40 der Wandhalterung 6 anliegt, in Richtung des Anschlags 42 verschwenkt. Durch dieses Verschwenken wird nun der beim Abrollen des Behangs 2 zwischen dem Behang 2 und der Tür, dem Fenster, dem Tür- oder Fensterrahmen oder der Wand entstandene Spalt geschlossen, sodass ein effektives und vollständiges Abdunkeln des Fensters beziehungsweise der Tür erzielt ist, ohne dass dabei der Behang beim Abrollen andere Gegenstände kontaktiert.

Soll nun die Verdunklung des Fensters beziehungsweise der Tür aufgehoben werden, wird in umgekehrter Reihenfolge vorgegangen. Die Kugelkette 31 wird wie zum üblichen Aufwickeln des Behangs 2 auf der Wickelrolle 3 betätigt, wobei sich dann die Pendelarme 34 und 35 der Verfahreinrichtungen 10 und 11 wieder in Richtung der Anschläge 40 und 41 verschwenken und somit sich wieder der Spalt zwischen dem Behang 2 und der Tür, dem Fenster, dem Tür- oder Fensterrahmen oder der Wand bildet, bis die Pendelarme 34 und 35 wieder an den Anschlägen 40 und 41 zum Liegen kommen. Beim weiteren Betätigen der Kugelkette 31 löst sich nunmehr wieder das Kugelelement 51 aus der Durchlassöffnung 33 der Abdeckung 32 und der Behang 2 wird wie gewohnt auf der Wickelrolle aufgewickelt.

In den Figuren 5 und 6 ist eine Darstellung eines zweiten Ausführungsbeispiels einer erfindungsgemäßen Wickelvorrichtung 1 in unterschiedlichen Perspektiven gezeigt. Dabei ist eine einen Behang 2 tragende Wickelrolle 3 ebenso nur angedeutet wie verschiedene Wandwinkel WW und Deckenwickel DW, an welchen Zwischenelemente 6 und 7 anordenbar sind, damit die Wickelvorrichtung an einer hier nicht dargestellten Wand, Decke, Tür, beziehungsweise hier nicht dargestelltem Fenster, Fenster- oder Türrahmen befestigbar ist. In diesen Darstellungen ist der erfindungsgemäße Mechanismus nicht in seiner Gänze erkennbar. Allerdings ist erkennbar, dass an den Zwischenelementen 6 und 7 Wickelrollenhalterungen 4 und 5 angeordnet sind, die als Hohlzapfen 16 und 17 ausgebildet sind und auf welchen die als Hohlrolle 15 ausgebildete Wickelrolle 3 verdrehfest gehalten ist. Die Wickelrollenhalterungen 4 und 5 sind dabei drehbar auf Übertragungsmitteln 22 und 23 gelagert, welche über ein als Rohr 13 beziehungsweise Vierkantrohr 14 ausgebildetes Drehmomentübertragungsmittel 12 verdrehfest miteinander verbunden sind.

Weiterhin ist in Figur 6 ein als Zahnstange 49 ausgebildetes Gegenelement 26 erkennbar, welches mit einem als Zahnrad 47 ausgebildeten Element 24 kämmt.

In Figur 5 ist ein als Abdeckung 32 für ein hier nicht sichtbares Kugelrad 30 ausgebildetes Sperrelement 28 erkennbar. Die Abdeckung 32 enthält dabei Durchlassöffnungen 33, durch welche eine Kugelkette 31 als Aktuator 9 für ein als Kugelrad 30 ausgebildetes Antriebselement durchführbar ist. Dabei ist auf der Kugelkette 31 ein Kugelelement 51 angeordnet, welches größer ist als die restlichen Kugeln der Kugelkette 31 und die Durchlassöffnung 33 nicht passieren kann. Die Abdeckung 32 weist dabei einen hier nicht erkennbaren federnden Schenkel 44 auf, an welchem ein Vorsprung 45 angeordnet ist, der mit einem Gegenvorsprung 46 der Zwischenelemente zusammenwirkt.

In den Figuren 7 und 8 sind nun zwei verschiedene Explosionsdarstellungen der Wickelvorrichtung der Figuren 5 und 6 gezeigt, aus welcher die Funktionsweise des Ausführungsbeispiels hervorgeht. Deutlich zu erkennen sind dabei zwei Verfahreinrichtungen 10 und 11, in welchen die Funktion zum Verfahren der auf den als Hohlzapfen 16 und 17 ausgebildeten Wickelrollenhalterungen 4 und 5 drehfest gehaltenen Wickelrolle 3 in Richtung einer Tür oder eines Fensters oder von einer Tür oder eines Fensters weg integriert ist. An der einen Wickelrollenhalterung 5 ist dabei ein Kugelrad 30 drehfest angeordnet, sodass die Wickelrolle 3 über eine mit dem Kugelrad 30 zusammenwirkende Kugelkette 31 zum Auf- und Abwickeln des Behangs 2 gedreht werden kann.

Die beiden Verfahreinrichtungen 10 und 11 weisen dabei Übertragungsmittel 22 und 23 auf, auf deren Mittelbereichen die Wickelrollenhalterungen 4 und 5 drehbar auf entsprechenden Aufnahmen 20 und 21 gelagert sind. Die beiden Übertragungsmittel 22 und 23 sind dabei über Zapfen 18 und 19 und das Vierkantrohr 14 verdrehfest miteinander verbunden. Ferner weisen die Verfahreinrichtungen 10 und 11 Elemente 24 und 25 auf, die als Zahnräder 47 und 48 ausgebildet sind, die verdrehfest mit den Übertragungsmitteln 22 und 23 verbunden sind. Die Zahnräder 47 und 48 kämmen dabei jeweils mit Zahnstangen 49 und 50, sodass die Verfahreinrichtungen 10 und 11 samt Wickelrolle 3, Wickelrollenhalterungen 4 und 5 sowie Behang 2 in Richtung Tür beziehungsweise Fenster oder davon weg verfahrbar sind. Ferner ist in den Figuren 5 und 6 noch eine aus dem Stand der Technik bekannte Feder F gezeigt, die aber zu dem erfinderischen Gedanken keinen Beitrag leistet.

Die Funktionsweise dieses Ausführungsbeispiels ist nun folgende: Befindet sich der Behang 2 vollständig aufgewickelt auf der Wickelrolle 3 liegt das Zahnrad 48 der Verfahreinrichtung 11 an dem vom Fenster beziehungsweise der Tür weg weisenden Ende der Zahnstange 50 an, während das Zahnrad 47 der Verfahreinrichtung 10 an dem vom Fenster beziehungsweise der Tür weg weisenden Ende der Zahnstange 49 anliegt. Wird nun mittels der Kugelkette 31 der Behang 2 durch ein Rotieren der Wickelrolle 3 von dieser abgewickelt, so bildet sich ein Spalt zwischen dem Behang 2 und der Tür, dem Fenster, dem Tür- oder Fensterrahmen oder der Wand. Durch diesen Spalt ist die Tür beziehungsweise das Fenster nicht vollständig verdunkelt, auch wenn der Behang 2 die Tür beziehungsweise das Fenster vollständig abdeckt. Wird die Kugelkette 31 nun weiter betätigt, dringt das Kugelelement 51 in die Durchlassöffnung 33 der Abdeckung 32 ein und blockiert diese. Beim weiteren Betätigen der Kugelkette 31 und Drehen des Kugelrades 30 hebt dieses mit Hilfe des Kugelelementes 51 den federnden Schenkel 44 an, wodurch nun der Vorsprung 45 der Abdeckung 32 außer Eingriff mit dem Gegenvorsprung 46 der Zwischenelemente 7 gerät und somit die Blockade der Verfahreinrichtungen 10 und 11 aufgehoben wird. Hierdurch ist es nun möglich, dass beim weiteren Betätigen der Kugelkette 31 das Zahnrad 48 mit der Zahnstange 50 kämmt. Da die beiden Verfahreinrichtungen 10 und 11 mittels des Vierkantrohres 14 drehfest miteinander verbunden sind, kämmt auch das Zahnrad 47 mit der Zahnstange 49. Durch dieses Kämmen der Zahnräder 47 und 48 mit den Zahnstangen 49 und 50 wird nun der beim Abrollen des Behangs 2 zwischen dem Behang 2 und der Tür, dem Fenster, dem Tür- oder Fensterrahmen oder der Wand entstandene Spalt geschlossen, sodass ein effektives und vollständiges Abdunkeln des Fensters beziehungsweise der Tür erzielt ist, ohne dass dabei der Behang beim Abrollen andere Gegenstände kontaktiert.

Soll nun die Verdunklung des Fensters beziehungsweise der Tür aufgehoben werden, wird in umgekehrter Reihenfolge vorgegangen. Die Kugelkette 31 wird wie zum üblichen Aufwickeln des Behangs 2 auf der Wickelrolle 3 betätigt, wobei sich dann die Verfahreinrichtungen 10 und 11 wieder in Richtung der vom Fenster beziehungsweise der Tür weg bewegen und somit sich wieder der Spalt zwischen dem Behang 2 und der Tür, dem Fenster, dem Tür- oder Fensterrahmen oder der Wand bildet, bis die Zahnräder 47 und 48 wieder am anderen Ende der Zahnstangen 49 und 50 zum Liegen kommen. Beim weiteren Betätigen der Kugelkette 31 löst sich nunmehr wieder das Kugelelement 51 aus der Durchlassöffnung 33 der Abdeckung 32 und der Behang 2 wird wie gewohnt auf der Wickelrolle aufgewickelt.

**Bezugszeichenliste**

| | | | |
|---|---|---|---|
| 1 | Wickelvorrichtung | 28 | Sperrelement |
| 2 | Behang | 29 | Arretierungselement |
| 3 | Wickelrolle | 30 | Kugelrad |
| 4 | Wickelrollenhalterung | 31 | Kugelkette |
| 5 | Wickelrollenhalterung | 32 | Abdeckung |
| 6 | Zwischenelement | 33 | Durchlassöffnung |
| 7 | Zwischenelement | 34 | Pendelarm |
| 8 | Antriebsmittel | 35 | Pendelarm |
| 9 | Aktuator | 36 | Bolzenaufnahme |
| 10 | Verfahreinrichtung | 37 | Bolzenaufnahme |
| 11 | Verfahreinrichtung | 38 | Bolzen |
| 12 | Drehmomentübertragungselement | 39 | Bolzen |
| 13 | Rohr | 40 | Anschlag |
| 14 | Vierkantrohr | 41 | Anschlag |
| 15 | Hohlrolle | 42 | Anschlag |
| 16 | Hohlzapfen | 43 | Anschlag |
| 17 | Hohlzapfen | 44 | Schenkel |
| 18 | Zapfen | 45 | Vorsprung |
| 19 | Zapfen | 46 | Gegenvorsprung |
| 20 | Aufnahme | 47 | Zahnrad |
| 21 | Aufnahme | 48 | Zahnrad |
| 22 | Übertragungsmittel | 49 | Zahnstange |
| 23 | Übertragungsmittel | 50 | Zahnstange |
| 24 | Element | 51 | Kugelelement |
| 25 | Element | WW | Wandwinkel |
| 26 | Gegenelement | DW | Deckenwinkel |
| 27 | Gegenelement | F | Feder |

## Patentansprüche

1. Wickelvorrichtung für Rollos (1) mit einer einen auf- und abwickelbaren Behang (2) tragenden Wickelrolle (3), welche zwischen einer linken Wickelrollenhalterung (4) und einer rechten Wickelrollenhalterung (5) verdrehfest an diesen Wickelrollenhalterungen (4, 5) angeordnet ist, wobei an einer der Wickelrollenhalterungen (5) ein Antriebsmittel (8) verdrehfest angeordnet ist, welches mittels eines Aktuators (9) antreibbar ist, sodass die Wickelrolle (3) mittels des Aktuators (9) in Rotation versetzt und der Behang (2) auf der Wickelrolle (3) auf- und abgerollt werden kann,
wobei zwischen den Wickelrollenhalterungen (4, 5) und Wandhalterungen auf oder an Zwischenelementen (6, 7) Verfahreinrichtungen (10, 11) angeordnet sind, die die Wickelrolle aufnehmen und die mittels des Aktuators (9) die Wickelrolle (3) samt Wickelrollenhalterungen (4, 5) und Behang (2) von einer Rotationsposition, in welcher bei montierter Wickelvorrichtung zwischen dem Behang (2) und einer Wand, einer Tür, einem Tür- oder Fensterrahmen ein Spalt gebildet ist, in eine Wirk- bzw. Halteposition und zurück überführen, in welcher bei montierter Wickelvorrichtung die Wickelrolle (3) samt Behang (2) an der Wand, der Tür, dem Tür- oder Fensterrahmen anliegt und der Spalt geschlossen ist, wobei die Wickelrollenhalterungen (4, 5) drehbar in den Verfahreinrichtungen (10, 11) gehalten sind, **dadurch gekennzeichnet, dass** die Verfahrenseinrichtungen (10, 11) so angeordnet sind, dass sie, wenn der Behang (2) abgerollt ist, die Wickelrolle (3) samt Wickelrollenhalterungen (4, 5) und Behang aktiv in die Wirk- bzw. Halteposition und zurück überführen, und dass der gesamte Betätigungsmechanismus mittels des Aktuators (9) derart zweistufig erfolgt, dass der Behang (2) der Wickelrolle (3) in der Rotationsposition in einer ersten Stufe ab- und aufrollbar ist sowie von der Wand, der Tür, dem Tür- oder Fensterrahmen entfernt ist, während in der Wirk- bzw. Halteposition der Behang (2) abgerollt ist, wobei bei montierter Wickelvorrichtung in der Wirk- bzw. Halteposition die Wickelrolle (3) samt Behang (2) an der Wand, der Tür, dem Tür- oder Fensterrahmen anliegt und der Spalt geschlossen ist und bei der Überführung der Wickelrolle (3) samt Wickelrollenhalterungen (4, 5) und Behang (2) in einer zweiten Stufe geschlossen wird.

2. Vorrichtung nach Anspruch 1, **dadurch gekennzeichnet, dass** die Wandhalterungen zusammen mit den Zwischenelementen (6, 7) einstückig oder mehrstückig ausgebildet sind.

3. Vorrichtung nach Anspruch 1 oder 2, **dadurch gekennzeichnet, dass** die beiden Verfahreinrichtungen (10, 11) mittels eines Drehmomentübertragungselementes (12) verdrehfest miteinander verbunden sind, wobei dieses z.B. als Stab oder als Rohr (13), ausgebildet ist und durch die Wickelrolle (3) und die als Hohlzapfen (16, 17) ausgebildeten Wickelrollenhalterungen (4, 5) geführt ist.

4. Vorrichtung nach Anspruch 1, 2 oder 3, **dadurch gekennzeichnet, dass** die Verfahreinrichtungen (10, 11) die Wickelrolle (3) durch Rollen, Gleiten, Pendeln oder Wippen in die jeweilige Position bewegen.

5. Vorrichtung nach Anspruch 3 oder 4, **dadurch gekennzeichnet, dass** die beiden Verfahreinrichtungen (10, 11) Übertragungsmittel (22, 23) aufweisen, welche
a) an ihrem einen Ende einen Zapfen (18, 19) aufweisen, welcher die Verfahreinrichtungen (10, 11) mit dem Drehmomentübertragungselement (12) verdrehfest verbindet,
b) in ihrem Mittelbereich Aufnahmen (20, 21) für die Wickelrollenhalterungen (4, 5) aufweisen, auf welchen die Wickelrollenhalterungen (4, 5) drehbar gelagert sind und
c) an ihrem anderen Ende Elemente (24, 25) zur Realisierung der Überführung der Wickelrolle (3) samt Wickelrollenhalterungen (4, 5) und Behang (2) von einer Rotationsposition in eine Wirk- bzw. Halteposition aufweist, die mit Gegenelementen (26, 27), welche an den Zwischenelementen (6, 7) angeordnet sind, zusammenwirken.

6. Vorrichtung nach einem der vorhergehenden Ansprüche, **dadurch gekennzeichnet, dass** die Verfahreinrichtungen (10, 11) aus einer Wippe bestehen, die die Wickelrolle (3) aufnimmt und die mittels eines Aktuators (9) in einem der Zwischenelemente (6, 7) bewegt wird, wobei das Drehmomentübertagungsmittel (13) sich außerhalb der Wickelrolle befindet.

7. Vorrichtung nach Anspruch 5, **dadurch gekennzeichnet, dass** das Antriebsmittel (8) mit einem auf dem Übertragungsmittel (23) angeordneten Sperrelement (28) derart zusammenwirkt, dass ein auf dem Aktuator (9) angeordnetes Arretierungselement (29) bei Erreichen des Sperrelementes (28) die Rotation der Wickelrolle (3) blockiert und bei weiterer Betätigung des Aktuators (9) die Überführung der Wickelrolle (3) samt Wickelrollenhalterungen (4, 5) und Behang (2) von einer Rotationsposition in eine Wirk- bzw. Halteposition mittels der Verfahreinrichtungen (10, 11) bewirkt.

8. Vorrichtung nach Anspruch 7, **dadurch gekennzeichnet, dass** das Antriebsmittel (8) als Kugelrad (30) und der Aktuator (9) als Kugelkette (31) ausgebildet ist, wobei das Sperrelement (28) als Abdeckung (32) für das Kugelrad (30) ausgebildet ist, welche eine Durchlassöffnung (33) für die Kugeln der Kugelkette (31) aufweist und wobei das Arretierungsmittel (29) als zweischaliges, zusammenclipsbares Kugelelement (51) ausgebildet ist, welches auf einer Kugel der Kugelkette anordenbar ist und einen Durchmesser aufweist, der größer ist als die der Kugeln der Kugelkette.

9. Vorrichtung nach Anspruch 8, **dadurch gekennzeichnet, dass** die Abdeckung (32) einen federnden Schenkel (44) und einen zum Zwischenelement (7) weisenden Vorsprung (45) aufweist, welcher in einen Gegenvorsprung (46) der Zwischenelemente (7) derart eingreift, dass beim Auf- und Abrollen des Behangs (2) mittels des Aktuators (9) eine Betätigung der Verfahreinrichtungen (10, 11) unterbunden beziehungsweise blockiert ist, während das auf der Kugelkette (31) angeordnete zweischalige Kugelelement (51) bei Erreichen der Durchlassöffnung (33) für die Kugeln der Kugelkette (31) und weiterem Betätigen der Kugelkette (31) diese Unterbindung beziehungsweise Blockade einer Betätigung der Verfahreinrichtungen (10, 11) aufhebt, da der federbelastete Schenkel (44) beansprucht wird und dabei der Vorsprung (45) außer Eingriff mit dem Gegenvorsprung (46) gelangt.

10. Vorrichtung nach Anspruch 9, **dadurch gekennzeichnet, dass** der Gegenvorsprung (46) des Zwischenelementes (7) ebenfalls federnd ausgebildet ist.

11. Vorrichtung nach Anspruch 9 oder 10, **dadurch gekennzeichnet, dass** die federnden Sperrelemente und die Gegenelemente jeweils einstückig sind.

12. Vorrichtung nach einem der Ansprüche 9 bis 11, **dadurch gekennzeichnet, dass** die Sperrelemente bzw. Gegenelemente ganz oder teilweise aus federndem Metall sind.

13. Vorrichtung nach einem der Ansprüche 7 bis 12, **dadurch gekennzeichnet, dass** die Elemente (24, 25) als Pendelarme (34, 35) ausgebildet sind und Aufnahmen für die Gegenelemente (26, 27) der Zwischenelemente (6, 7) aufweisen, auf denen sie zwischen einem ersten Anschlag (40, 41) und einem zweiten Anschlag (42, 43) der Zwischenelemente (6, 7) verschwenkbar gelagert sind, wobei vorzugsweise die Aufnahmen der Pendelarme (34, 35) als Bolzenaufnahmen (36, 37) und die Gegenelemente (26, 27) als Bolzen (38, 39) ausgebildet sind.

14. Vorrichtung nach einem der Ansprüche 7 bis 12, **dadurch gekennzeichnet, dass** die Elemente (24, 25) als Zahnräder bzw. als Teilkreiszahnräder (47,48) ausgebildet sind und mit als Zahnstangen (49, 50) ausgebildete Gegenelemente (26, 27) der Zwischenelemente (6, 7) zusammenwirken, auf denen sie zwischen zwei Endpositionen verfahrbar sind.

15. Vorrichtung nach einem der vorhergehenden Ansprüche, **dadurch gekennzeichnet, dass** der Aktuator (9) manuell oder motorisch, insbesondere elektromotorisch antreibbar ist.

16. Vorrichtung nach nach Anspruch 3 und nach Anspruch 15, **dadurch gekennzeichnet, dass** das Drehmomentübertragungsmittel (13) zumindest als Teil des elektromotorischen Antriebs ausgebildet ist.

17. Vorrichtung nach einem der vorhergehenden Ansprüche, **dadurch gekennzeichnet, dass** der Behang (2) an seinen seitlichen Endbereichen mit einer Struktur versehen ist, die mit einer an der Wand beziehungsweise der Anlagefläche angeordneten Gegenstruktur zusammenwirkt.

18. Vorrichtung nach Anspruch 17, **dadurch gekennzeichnet, dass** die Struktur durch Prägen, Schweißen oder dergleichen derart aufgebracht ist, dass keine Verdickung des Behangs (2) an den Seitenrändern erfolgt.

19. Vorrichtung nach Anspruch 17 oder 18, **dadurch gekennzeichnet, dass** ein zusätzliches Element durch Kleben, Schweißen oder dergleichen seitlich an der Bahn befestigt wird, ohne dabei eine Aufdickung des Behangs zu erzeugen.

20. Vorrichtung nach einem der Ansprüche 17 bis 19, **dadurch gekennzeichnet, dass** die Struktur und die Gegenstruktur als Haken- und Schlaufenstruktur zur Ausbildung einer Klettverbindung ausgebildet sind.

21. Vorrichtung nach einem der Ansprüche 17 bis 19, **dadurch gekennzeichnet, dass** die Struktur und die Gegenstruktur derart ausgebildet sind, dass eine davon elektrostatisch aufgeladen bzw. elektromagnetisch aktiviert wird und dadurch eine Anziehung zwischen Strukturen und Gegenstrukturen auftritt, die dazu führt, dass ein bestehender Spalt geschlossen wird.

## Claims

1. Winding device for roller blinds (1) having a winding roll (3) which bears a curtain (2) which can be wound up and down, said winding roll being arranged between a left winding roll mounting (4) and a right winding roll mounting (5) for conjoint rotation on these winding roll mountings (4, 5), wherein one of the winding roll mountings (5) has arranged thereon, for conjoint rotation, a drive means (8) which can be driven by means of an actuator (9) such that the winding roll (3) can be set in rotation by means of the actuator (9) and the curtain (2) can be rolled up and down on the winding roll (3), wherein movement devices (10, 11) are arranged between the winding roll mountings (4, 5) and wall mountings atop or on intermediate elements (6, 7), said movement devices receiving the winding roll and, by means of the actuator (9), transferring the winding roll (3) together with the winding roll mountings (4, 5) and the curtain (2) from a rotational position, in which, with the winding device mounted, a gap is formed between the curtain (2) and a wall, a door, a door frame or window frame, into an operative or holding position and back again, in which, with the winding device mounted, the winding roll (3) together with the curtain (2) bears against the wall, the door, the door frame or window frame and the gap is closed, wherein the winding roll mountings (4, 5) are held rotatably in the movement devices (10, 11), **characterized in that** the movement devices (10, 11) are arranged in such a way that, when the curtain (2) is rolled down, they actively transfer the winding roll (3) together with the winding roll mountings (4, 5) and the curtain into the operative or holding position and back again, and **in that** the entire actuating mechanism is realized by means of the actuator (9) in two steps in such a way that the curtain (2) of the winding roll (3) can be rolled down and up in the rotational position in a first step and is moved away from the wall, the door, the door frame or window frame, whereas, in the operative or holding position, the curtain (2) is rolled down, wherein, with the winding device mounted, in the operative or holding position, the winding roll (3) together with the curtain (2) bears against the wall, the door, the door frame or window frame and the gap is closed, and, during the transfer of the winding roll (3) together with the winding roll mountings (4, 5) and the curtain (2), is closed in a second step.

2. Device according to Claim 1, **characterized in that** the wall mountings together with the intermediate elements (6, 7) are formed in one or more pieces.

3. Device according to Claim 1 or 2, **characterized in that** the two movement devices (10, 11) are connected to one another for conjoint rotation by means of a torque transmission element (12), wherein the latter takes the form, for example, of a rod or a tube (13) and is guided through the winding roll (3) and the winding roll mountings (4, 5) taking the form of hollow journals (16, 17).

4. Device according to Claim 1, 2 or 3, **characterized in that** the movement devices (10, 11) move the winding roll (3) into the respective position by rolling, sliding, swinging or rocking.

5. Device according to Claim 3 or 4, **characterized in that** the two movement devices (10, 11) have transmission means (22, 23) which
a) have at their one end a journal (18, 19) which connects the movement devices (10, 11) to the torque transmission element (12) for conjoint rotation,
b) have in their central region receptacles (20, 21) for the winding roll mountings (4, 5), on which the winding roll mountings (4, 5) are rotatably mounted, and
c) have at their other end elements (24, 25) for realizing the transfer of the winding roll (3) together with the winding roll mountings (4, 5) and the curtain (2) from a rotational position into an operative or holding position, said elements interacting with counterpart elements (26, 27) which are arranged on the intermediate elements (6, 7).

6. Device according to one of the preceding claims, **characterized in that** the movement devices (10, 11) consist of a rocker which receives the winding roll (3) and which is moved by means of an actuator (9) in one of the intermediate elements (6, 7), wherein the torque transmission means (13) is situated outside of the winding roll.

7. Device according to Claim 5, **characterized in that** the drive means (8) interacts with a blocking element (28) arranged on the transmission means (23) in such a way that an arresting element (29) arranged on the actuator (9), upon reaching the blocking element (28), blocks the rotation of the winding roll (3) and, upon further actuation of the actuator (9), causes the winding roll (3) together with the winding roll mountings (4, 5) and the curtain (2) to be transferred from a rotational position into an operative or holding position by means of the movement devices (10, 11).

8. Device according to Claim 7, **characterized in that** the drive means (8) takes the form of a ball wheel (30), and the actuator (9) takes the form of a ball chain (31), wherein the blocking element (28) takes the form of a cover (32) for the ball wheel (30) that has a passage opening (33) for the balls of the ball chain (31), and wherein the arresting means (29) takes the form of a two-shell ball element (51) which can be clipped together and which can be arranged on a ball of the ball chain and has a diameter which is greater than that of the balls of the ball chain.

9. Device according to Claim 8, **characterized in that** the cover (32) has a resilient leg (44) and a projection (45) which faces towards the intermediate element (7) and which engages in a counterpart projection (46) of the intermediate elements (7) in such a way that, upon rolling the curtain (2) up and down, by means of the actuator (9), an actuation of the movement devices (10, 11) is prevented or blocked, whereas the two-shell ball element (51) arranged on the ball chain (31), upon reaching the passage opening (33) for the balls of the ball chain (31) and further actuation of the ball chain (31), cancels this prevention or blockage of an actuation of the movement devices (10, 11), since the spring-loaded leg (44) is acted upon and in the process the projection (45) is disengaged from the counterpart projection (46).

10. Device according to Claim 9, **characterized in that** the counterpart projection (46) of the intermediate element (7) is likewise designed to be resilient.

11. Device according to Claim 9 or 10, **characterized in that** the resilient blocking elements and the counterpart elements are each in one piece.

12. Device according to one of Claims 9 to 11, **characterized in that** the blocking elements or counterpart elements are completely or partially made of resilient metal.

13. Device according to one of Claims 7 to 12, **characterized in that** the elements (24, 25) take the form of swing arms (34, 35) and have receptacles for the counterpart elements (26, 27) of the intermediate elements (6, 7), on which they are pivotably mounted between a first stop (40, 41) and a second stop (42, 43) of the intermediate elements (6, 7), wherein preferably the receptacles of the swing arms (34, 35) take the form of bolt receptacles (36, 37), and the counterpart elements (26, 27) take the form of bolts (38, 39).

14. Device according to one of Claims 7 to 12, **characterized in that** the elements (24, 25) take the form of pinions or of pitch circle pinions (47, 48) and interact with counterpart elements (26, 27) of the intermediate elements (6, 7) which take the form of racks (49, 50), on which they are movable between two end positions.

15. Device according to one of the preceding claims, **characterized in that** the actuator (9) can be driven manually or by motor, in particular electric motor, means.

16. Device according to Claim 3 and according to Claim 15, **characterized in that** the torque transmission means (13) is designed at least as part of the electric motor drive.

17. Device according to one of the preceding claims, **characterized in that** the curtain (2) is provided on its lateral end regions with a structure which interacts with a counterpart structure arranged on the wall or on the bearing surface.

18. Device according to Claim 17, **characterized in that** the structure is applied by stamping, welding or the like in such a way that no thickening of the curtain (2) occurs at the lateral edges.

19. Device according to Claim 17 or 18, **characterized in that** an additional element is fastened laterally to the web by adhesive bonding, welding or the like without thereby producing a thickening of the curtain.

20. Device according to one of Claims 17 to 19, **characterized in that** the structure and the counterpart structure take the form of a hook and loop structure for forming a hook and loop connection.

21. Device according to one of Claims 17 to 19, **characterized in that** the structure and the counterpart structure are formed in such a way that one of them is electrostatically charged or electromagnetically activated and, as a result, an attraction between structures and counterpart structures occurs that results in an existing gap being closed.

## Revendications

1. Dispositif d'enroulement destiné à des stores (1), comprenant un rouleau d'enroulement (3) soutenant un rideau (2) pouvant être enroulé et déroulé, qui est disposé entre un support de rouleau d'enroulement gauche (4) et un support de rouleau d'enroulement droit (5) de manière verrouillée en rotation au niveau de ces supports de rouleau d'enroulement (4, 5), dans lequel, sur l'un des supports de rouleau d'enroulement (5), un moyen d'entraînement (8) est disposé de manière verrouillée en rotation qui peut être entraîné au moyen d'un actionneur (9) de sorte que le rouleau d'enroulement (3) peut être mis en rotation au moyen de l'actionneur (9) et le rideau (2) peut être enroulé et déroulé sur le rouleau d'enroulement (3), dans lequel, entre les supports de rouleau d'enroulement (4, 5) et des supports muraux sur des ou au niveau d'éléments intermédiaires (6, 7), des dispositifs de déplacement (10, 11) sont disposés qui reçoivent le rouleau d'enroulement et qui transfèrent au moyen de l'actionneur (9) le rouleau d'enroulement (3) équipé des supports de rouleau d'enroulement (4, 5) et du rideau (2) d'une position de rotation dans laquelle, lorsque le dispositif d'enroulement est monté, un interstice se forme entre le rideau (2) et un mur, une porte, un encadrement de porte ou de fenêtre, à une position active ou de maintien dans laquelle, lorsque le dispositif d'enroulement est monté, le rouleau d'enroulement (3) équipé du rideau (2) est appliqué contre le mur, la porte, l'encadrement de porte ou de fenêtre, et l'interstice est fermé, et vice versa, les supports de rouleau d'enroulement (4, 5) étant maintenus rotatifs dans les dispositifs de déplacement (10, 11),
**caractérisé en ce que** les dispositifs de déplacement (10, 11) sont disposés de telle sorte que lorsque le rideau (2) est déroulé, ils transfèrent le rouleau d'enroulement (3) équipé des supports de rouleau d'enroulement (4, 5) et du rideau activement à la position active ou de maintien et vice versa, et **en ce que** tout le mécanisme d'actionnement est réalisé au moyen de l'actionneur (9) en deux étapes de telle sorte que le rideau (2) du rouleau d'enroulement (3) dans la position de rotation peut être déroulé et enroulé dans une première étape et est éloigné du mur, de la porte, de l'encadrement de porte ou de fenêtre, alors que le rideau (2) est déroulé dans la position active ou de maintien, dans lequel, lorsque le dispositif d'enroulement est monté, dans la position active ou de maintien, le rouleau d'enroulement (3) équipé du rideau (2) est appliqué contre le mur, la porte, l'encadrement de porte ou de fenêtre, et l'interstice est fermé, et sera fermé lors du transfert du rouleau d'enroulement (3) équipé des supports de rouleau d'enroulement (4, 5) et du rideau (2) dans une deuxième étape.

2. Dispositif selon la revendication 1, **caractérisé en ce que** les supports muraux sont réalisés conjointement avec les éléments intermédiaires (6, 7) en une ou plusieurs pièces.

3. Dispositif selon la revendication 1 ou 2, **caractérisé en ce que** les deux dispositifs de déplacement (10, 11) sont reliés ensemble de manière verrouillée en rotation au moyen d'un élément de transmission de couple (12), celui-ci étant réalisé par exemple sous forme de tige ou de tube (13) et étant guidé à travers le rouleau d'enroulement (3) et les supports de rouleau d'enroulement (4, 5) réalisés sous forme de tourillons creux (16, 17).

4. Dispositif selon la revendication 1, 2 ou 3, **caractérisé en ce que** les dispositifs de déplacement (10, 11) déplacent le rouleau d'enroulement (3) par roulement, glissement, mouvement pendulaire ou basculement jusqu'à la position respective.

5. Dispositif selon la revendication 3 ou 4, **caractérisé en ce que** les deux dispositifs de déplacement (10, 11) présentent des moyens de transmission (22, 23) qui
a) présentent à une extrémité un tourillon (18, 19) qui relie de manière verrouillée en rotation les dispositifs de déplacement (10, 11) à l'élément de transmission de couple (12),
b) présentent dans leur zone centrale des logements (20, 21) pour les supports de rouleau d'enroulement (4, 5), sur lesquels les supports de rouleau d'enroulement (4, 5) sont montés rotatifs, et
c) présentent à l'autre extrémité des éléments (24, 25) permettant de réaliser le transfert du rouleau d'enroulement (3) équipé des supports de rouleau d'enroulement (4, 5) et du rideau (2) d'une position de rotation à une position active ou de maintien, qui coopèrent avec des éléments complémentaires (26, 27), qui sont disposés au niveau des éléments intermédiaires (6, 7).

6. Dispositif selon l'une quelconque des revendications précédentes, **caractérisé en ce que** les dispositifs de déplacement (10, 11) sont composés d'une bascule qui reçoit le rouleau d'enroulement (3) et qui est déplacée au moyen d'un actionneur (9) dans l'un des éléments intermédiaires (6, 7), le moyen de transmission de couple (13) se trouvant à l'extérieur du rouleau d'enroulement.

7. Dispositif selon la revendication 5, **caractérisé en ce que** le moyen d'entraînement (8) coopère avec un élément de verrouillage (28) disposé sur le moyen de transmission (23) de telle sorte qu'un élément d'arrêt (29) disposé sur l'actionneur (9), lorsqu'il atteint l'élément de verrouillage (28), bloque la rotation du rouleau d'enroulement (3), et dans le cas d'un autre actionnement de l'actionneur (9), provoque le transfert du rouleau d'enroulement (3) équipé des supports de rouleaux d'enroulement (4, 5) et du rideau (2) d'une position de rotation à une position active ou de maintien au moyen des dispositifs de déplacement (10, 11).

8. Dispositif selon la revendication 7, **caractérisé en ce que** le moyen d'entraînement (8) est réalisé sous la forme d'une roue à billes (30) et l'actionneur (9) est réalisé sous la forme d'une chaîne à billes (31), l'élément de verrouillage (28) étant réalisé sous la forme d'un recouvrement (32) pour la roue à billes (30) qui présente une ouverture de passage (33) pour les billes de la chaîne à billes (31), et le moyen d'arrêt (29) étant réalisé sous la forme d'un élément sphérique (51) à deux coques, pouvant être enclenchées ensemble, qui peut être disposé sur une bille de la chaîne à billes et présente un diamètre qui est supérieur à ceux des billes de la chaîne à billes.

9. Dispositif selon la revendication 8, **caractérisé en ce que** le recouvrement (32) présente une branche élastique (44) et une saillie (45) orientée vers l'élément intermédiaire (7) et qui vient en prise dans une saillie complémentaire (46) des éléments intermédiaires (7) de telle sorte que lors de l'enroulement et du déroulement du rideau (2) au moyen de l'actionneur (9), un actionnement du dispositif de déplacement (10, 11) est empêché ou bloqué, alors que l'élément sphérique (51) à deux coques, disposé sur la chaîne à billes (31), lorsqu'il atteint l'ouverture de passage (33) pour les billes de la chaîne à billes (31) et dans le cas d'un autre actionnement de la chaîne à billes (31), annule cet empêchement ou ce blocage d'un actionnement des dispositifs de déplacement (10, 11) puisque la branche commandée par ressort (44) est sollicitée et la saillie (45) est alors désengagée de la saillie complémentaire (46).

10. Dispositif selon la revendication 9, **caractérisé en ce que** la saillie complémentaire (46) de l'élément intermédiaire (7) est également réalisée de manière élastique.

11. Dispositif selon la revendication 9 ou 10, **caractérisé en ce que** les éléments de verrouillage élastiques et les éléments complémentaires sont respectivement réalisés d'une seule pièce.

12. Dispositif selon l'une quelconque des revendications 9 à 11, **caractérisé en ce que** les éléments de verrouillage ou les éléments complémentaires sont entièrement ou partiellement en métal à ressort.

13. Dispositif selon l'une quelconque des revendications 7 à 12, **caractérisé en ce que** les éléments (24, 25) sont réalisés sous la forme de bras pendulaires (34, 35) et présentent des logements pour les éléments complémentaires (26, 27) des éléments intermédiaires (6, 7) sur lesquels ils sont montés pivotants entre une première butée (40, 41) et une deuxième butée (42, 43) des éléments intermédiaires (6, 7), les logements des bras pendulaires (34, 35) étant de préférence réalisés sous la forme de logements de boulon (36, 37) et les éléments complémentaires (26, 27) étant réalisés sous la forme de boulons (38, 39).

14. Dispositif selon l'une quelconque des revendications 7 à 12, **caractérisé en ce que** les éléments (24, 25) sont réalisés sous la forme de roues dentées ou de roues dentées à cercle primitif (47, 48), et coopèrent avec des éléments complémentaires (26, 27), réalisés sous la forme de crémaillères (49, 50), des éléments intermédiaires (6, 7), sur lesquels ils peuvent être déplacés entre deux positions d'extrémité.

15. Dispositif selon l'une quelconque des revendications précédentes, **caractérisé en ce que** l'actionneur (9) peut être entraîné manuellement ou par moteur, en particulier par moteur électrique.

16. Dispositif selon la revendication 3 et selon la revendication 15, **caractérisé en ce que** le moyen de transmission de couple (13) est réalisé au moins comme une partie d'un dispositif d'entraînement électromoteur.

17. Dispositif selon l'une quelconque des revendications précédentes, **caractérisé en ce que** le rideau (2) est muni au niveau de ses zones d'extrémité latérales d'une structure qui coopère avec une structure complémentaire disposée sur le mur ou sur la surface d'appui.

18. Dispositif selon la revendication 17, **caractérisé en ce que** la structure est appliquée par estampage, soudage ou similaires de telle sorte qu'aucun épaississement du rideau (2) n'apparaît sur les bords latéraux.

19. Dispositif selon la revendication 17 ou 18, **caractérisé en ce qu'**un élément supplémentaire est fixé latéralement à la bande par collage, soudage ou similaires sans pour autant provoquer une surépaisseur du rideau.

20. Dispositif selon l'une quelconque des revendications 17 à 19, **caractérisé en ce que** la structure et la structure complémentaire sont réalisées sous la forme d'une structure à crochets et boucles pour réaliser une liaison agrippante.

21. Dispositif selon l'une quelconque des revendications 17 à 19, **caractérisé en ce que** la structure et la structure complémentaire sont réalisées de telle sorte que l'une d'elles est chargée de manière électrostatique ou électromagnétique et que de ce fait une attraction a lieu entre les structures et les structures complémentaires qui fait que l'interstice existant se referme.
